# EUROPÄISCHE PATENTSCHRIFT

(11) **EP 0 860 800 B1**
(45) Veröffentlichungstag und Bekanntmachung des Hinweises auf die Patenterteilung: **05.03.2003**
(21) Anmeldenummer: 98106584.0
(22) Anmeldetag: 03.09.1994
(51) Int. Cl.: G07F 17/32

(54) **Geldbetätigtes Unterhaltungsgerät**
Gaming machine
Machine à sous

(30) Priorität: 04.09.1993 DE 4329945; 27.06.1994 DE 4422369
(43) Veröffentlichungstag der Anmeldung: 26.08.1998
(62) Teilanmeldung aus: 94925342.1
(73) Patentinhaber: NSM AKTIENGESELLSCHAFT, 55411 Bingen (DE)
(72) Erfinder: Schulze, Ulrich, 65191 Wiesbaden (DE); Niederlein, Horst, 55411 Bingen (DE); Buchholz, Andreas, 55424 Münster-Sarmsheim (DE)
(74) Vertreter: Gossel, Hans K., Dipl.-Ing.

(56) Entgegenhaltungen:
- WO-A-91/10974
- GB-A- 1 111 379
- GB-A- 2 272 383
- US-A- 4 475 564
- US-A- 5 067 928
- US-A- 5 232 398

## Beschreibung

Die Erfindung bezieht sich auf ein Geld- und/oder mittels geldgleicher Werte betätigtes, rechnergesteuertes Unterhaltungsgerät mit einer Symbol-Spieleinrichtung, die auf Umlaufkörpern hinter zugehörigen Ablesefenstern eine über Gewinn oder Verlust entscheidende Symbolkombination anzeigt, und mit einer Geldverarbeitungseinrichtung, der eine Gewinn-Ausgabeeinrichtung zugeordnet ist, die mindestens einen Sammelbehälter für Wertgegenstände beliebiger Art umfaßt, mit den Merkmalen des Oberbegriffes des Anspruches 1.

Unterhaltungsgeräte dieser Art werden in den verschiedensten Ausführungsformen eingesetzt. Sie besitzen in der Regel drei Umlaufkörper, die walzen- oder scheibenförmig ausgebildet sein können. Auf der von außen durch Ablesefenster einsehbaren Oberfläche tragen die Umlaufkörper Symbole. Die Umlaufkörper werden zufallsgesteuert stillgesetzt und nachdem alle Umlaufkörper zum Stillstand gekommen sind, gibt die in den Ablesefenstern angezeigte Symbolkombination einen Gewinn oder Verlust an. In unterschiedlicher Höhe werden Geld- und Sonderspielgewinne in Aussicht gestellt. Bei den Sonderspielgewinnen kommt ein Gewinnschlüssel mit gegenüber dem Normalspiel erhöhter Gewinnchance zur Anwendung.

Aus US 44 75564 ist ein Unterhaltungsgerät bekannt, das einen Sammelbehälter aufweist, der auf ein Auszahlungssignal hin entleert wird.

Ein Unterhaltungsgerät mit den Merkmalen des Oberbegriffes des Anspruches 1 ist aus WO 91/10974 bekannt.

Aufgabe der vorliegenden Erfindung ist die Bereitstellung eines Unterhaltungsgeräts das einen erhöhten Spielanreiz bietet.

Diese Aufgabe wird mit einem Unterhaltungsgerät mit den Merkmalen des Anspruches 1 gelöst. Vorteilhafte Ausgestaltungen sind Gegenstand der Unteransprüche.

Der Sammelbehälter dient der Aufnahme von Wertgegenständen, die durch das Unterhaltungsgerät als Gewinn bereitgehalten und ausgegeben werden können.

Weil die Füllhöhe des Sammelbehälters von außerhalb des Unterhaltungsgeräts erkennbar ist, ist das Spielgeschehen weitaus abwechslungsreicher geworden, da der Spieler nunmehr unmittelbar real erkennen kann, welche Wertgegenstände er im Falle eines Gewinns tatsächlich erhält, und darüber hinaus kann der Spieler aufgrund der Erkennbarkeit der Füllhöhe des Sammelbehälters abschätzen, welchen Wert die Wertgegenstände insgesamt darstellen. Durch das direkte Erkennen der angebotenen Wertgegenstände wird also der Spielanreiz wesentlich erhöht und gleichzeitig der Unterhaltungswert für den Spieler gefördert.

Da der Inhalt des Sammelbehälters vorzugsweise insgesamt auf ein bestimmtes Signal hin als Gewinn ausgezahlt werden soll, bedeutet es ein besonderes Problem, den Sammelbehälter mit einem einen Gewinn darstellenden Inhalt zu füllen.

Zweckmäßigerweise ist der Sammelbehälter aus mindestens einem der Geldverarbeitungseinrichtung unmittelbar zugeordneten, wertindividuellen Stapelbehälter für Wertgegenstände, wie Münzen, Geldscheine und/oder Token, mittels der Transporteinrichtung mit Wertgegenständen auffüllbar.

Zweckmäßigerweise ist dem wertindividuellen Stapelbehälter eine Entnahmeeinrichtung für den obersten Wertgegenstand aus dem Stapelbehälter zugeordnet, mit der die Wertgegenstände in den Sammelbehälter überführbar sind, wobei eine Verfahreinrichtung für den Stapel der Wertgegenstände innerhalb des Stapelbehälters vorgesehen ist. Bevorzugt ist hierbei der Entnahmestelle der Wertgegenstände aus dem Stapelbehälter eine steuerbare Weiche nachgeschaltet, über die die Wertgegenstände entweder in den Sammelbehälter oder in die Ausgabeschale leitbar sind.

Eine weitere Möglichkeit der Auffüllung des Sammelbehälters besteht nach einer Weiterbildung der Erfindung darin, daß ein Anteil der in die Geldverarbeitungseinrichtung eingeworfenen Wertgegenstände, wie Münze, Geldscheine und/oder Token, über eine Weiche nicht in die Stapelbehälter der Geldverarbeitungseinrichtung, sondern in den Sammelbehälter eingeleitet wird. Zweckmäßigerweise ist hierbei der dem Prüfer der Geldverarbeitungseinrichtung nachgeschalteten Weiche ein Zwischenspeicher nachgeordnet, aus dem'die Wertgegenstände durch entsprechendes Öffnen desselben schlagartig oder mittels einer zugehörigen Vereinzelungseinrichtung in den Sammelbehälter überführbar sind. Des weiteren kann der Sammelbehälter dadurch aufgefüllt werden, wenn ein Anteil der in die Geldverarbeitungseinrichtung eingeworfenen Wertgegenstände, wie Münzen, Geldscheine und/oder Token über eine der Ausgabeeinrichtung der Geldverarbeitungseinrichtung zugeordnete Transporteinrichtung mit vorgeschalteter Weiche in den Sammelbehälter eingeleitet wird. Weiterhin kann bevorzugt vorgesehen sein, daß ein Anteil der in die Geldverarbeitungseinrichtung eingeworfenen Wertgegen-stände, wie Münzen, Geldscheine und/- oder Token über eine dem Prüfer nachgeordnete Weiche mit oder ohne nachgeordnetem Zwischspeicher und eine der Ausgabeeinrichtung der Geldverarbeitungseinrichtung zugeordnete Transporteinrichtung mit vorgeschalteter Weiche in den Sammelbehälter über-führbar ist. Die Transporteinrichtung kann als Einfach- oder als Doppelbandförderer oder als Schaufelforderer ausgebildet sein. Der der Weiche nachgeschaltete Zwischenspeicher kann als Hopper oder als Röhrenspeicher ausgeführt sein.

Ein besonderer Spielanreiz besteht darin, wenn der Sammelbehälter in Abhängigkeit von dem Auftreten eines bestimmten Symbols oder einer bestimmten Symbolkombination in den Ablesefenstern der Symbol-Spieleinrichtung mit mindestens einem Wertgegenstand auffüllbar ist. Zweckmäßigerweise wird der Sammelbehälter mit Wertgegehständen bis zu einem vorgegebenen oder zufallsgesteuert festgelegten Gesamtwertbetrag aufgegefüllt.

Die Erfindung wird in der nachfolgenden Beschreibung anhand mehrerer Ausfühngsbeispiele, die in der Zeichnung dargestellt sind, näher erläutert. Es zeigt:
- Fig. 1: eine Vorderansicht eines Unterhaltunggerätes mit einem sichtbaren Sammelbehälter für Wertgegenstände,
- Fig. 2: eine alternative Ausführung des Sammelbehälters des Unterhaltungsgerätes nach Fig. 1 mit einem zugeordneten Stapelbehälter für Wertgegenstände in Form von Münzen,
- Fig. 3: einen Sammelbehälter einer nicht erfindungsgemäßen Ausführung mit einer zugeordneten Münzanlage der Geldverarbeitungseinrichtung zur Erläuterung,
- Fig. 4: die Darstellung nach Fig. 3 mit einem Zwischenspeicher für die Münzen,
- Fig. 5: einen Sammelbehälter mit einer zugeordneten Münzanlage der Geldverarbeitungseinrichtung und einer Transporteinrichtung zwischen der Münzanlage und dem Sammelbehälter und
- Fig. 6: die Darstellung nach Fig. 5 mit einem Zwischenspeicher für die Münzen.

Das die Symbol-Spieleinrichtung 1 aufnehmende Gehäuse 2 des mit einer rechnergesteuerten Steuereinheit versehene Unterhaltungsgerätes mit Gewinnmöglichkeit weist auf seiner Frontseite 3 Ablesefenster 4 auf, hinter denen drei nebeneinander angeordnete, scheibenförmig ausgebildete Umlaufkörper 5 der Symbol-Spieleinrichtung 1 vorgesehe sind. Der Rechner bestimmt den gesamten Spielablauf einschließlich der Gewinnermittlung und der Gewinnausgabe. Die Steuer- und Rechenfunktionen werden hierbei entsprechend den Programmen des Rechners ausgeführt, die sämtlichen erforderlichen Funktionen angepaßt werden können. Die Umlaufkörper 5 werden nach dem Inlaufsetzen zu Spielbeginn während oder zum Ende des Spiels von einem der Steuereinheit zugeodneten Zufallsgenerator in einer Mehrzahl möglicher Rastpositionen zum Stillstand gebracht. Den Rastpositionen sind auf dem Umfang der Umlaufkörper 5 Symbole 6 zugeordnet, die der Anzeige des Spielergebnisses in den Ablesefenstern 4 dienen. Aus den angezeigten Symbolen 6 kann der Spieler das Spielergebnis ablesen, insbesondere auch, ob sich ein Gewinn nach einem auf der Frontseite 3 erläuterten Gewinnplan aus einer Kombination der angezeigten Symbole 6 ergeben hat.

Im unteren Bereich des Unterhaltungsgerätes befinden sich mehrere Betätigungsorgane 7, mit denen die in der Symbol-Spieleinrichtung 1 angezeigten Symbole 6 gehalten bzw. nachgestartet werden können. Unterhalb der Betätigungsorgane 7 liegt eine Ausgabeschale 8 für erreichte Gewinne. Im oberen Bereich des Unterhaltungsgerätes befinden sich ein Münzeinwurfschlitz 9, ein Tokeneinwurfschlitz 10, ein Geldschein-Eingabeschlitz 11 und ein Benutzerkarten-Eingabeschlitz 12 einer nicht näher dargestellten Geldverarbeitungseinrichtung.

Linksseitig unterhalb der Symbol-Spieleinrichtung 1 ist eine Guthabenanzeige 13 angeordnet, deren angezeigtes Guthaben durch Betätigung einer neben dem Münzeinwurfschlitz 9 liegenden Rückgabetaste 14 in die Ausgabeschale 8 abrufbar ist. Rechtsseitig unterhalb der Symbol-Spieleinrichtung 1 ist eine Sonderspieleanzeige 52 angebracht, in der in der Symbol-Spieleinrichtung 1 erzielte Sonderspiele, bei denen ein Gewinnschlüssel mit erhöhter Gewinnchance zur Anwendung kommt, dargestellt werden.

Des weiteren ist in die Frontscheibe 3 des Gehäuses 2 ein rechteckförmiges Sichtfenster 15 eingelassen, hinter dem ein durchsichtiger Sammelbehälter 16 für Wertgegenstände 17 in Form von Münzen 18, insbesondere Silbermünzen unterschiedlicher Wertigkeit, angeordnet ist. Der Sammelbehälter 16 setzt sich aus zwei gegenüberliegenden schaufelartigen Schalen 19, 20 zusammen, wobei die Schale 19 feststehend angeordnet und die Schale 20 an einem an der Schale 19 angebrachten Ge-lenk 21 schwenkbeweglich gelagert ist. Der Umfang der beweg-lichen Schale 20 ist etwas größer als der Umfang der festste-henden Schale 19. Der Anlagestelle 22 der Schalen 19, 20 ist ein Leitkanal 23 zugeordnet, über den die Wertgegenstände 17 beim Trennen der Schale 20 von der Schale 19 schlagartig in die Ausgabeschale 8 gelangen. Das Öffnen und Schließen des Sammelbehälters 16 erfolgt über einen aus einem Elektromagneten 24 und einem Hebelgestänge 25 bestehenden Antrieb 26. In den oberen Bereich der feststehenden Schale 19 ist eine Eingabeöffnung 27 für die Wertgegenstände 17 eingelassen. Der Eingabeöffnung 27 ist eine Transporteinrichtung 28 zugeordnet, über die Wertgegenstände aus einem separaten Speicherbehälter und/oder einem wertindividuellen Stapelbe-hälter der Geldverarbeitungseinrichtung in den Sammelbehälter 16 befördert werden können.

Die Figuren 2 bis 6 zeigen verschiedene Beschickungsmöglichkeiten des Sammelbehälters 16. Bei der Darstellung nach Fig. 2 ist der feststehende, trommelförmige Sammelbehälter 16 mit einer seitlich obenliegenden Eingabeöffnung 27 und'einer untenliegenden Ausgabeöffnung 53, die durch eine steuerbare Klappe 54 verschließbar ist, versehen. An die Ausgabeöffnung 53 schließt sich der Leitkanal 23 zu der Ausgabeschale 8 an. Die Eingabeöffnung 27 steht mit einer Einlaufrinne 55 in Verbindung, die an ihrem anderen Ende mit einem in den Leitkanal 23 einmündenden Fallrohr 56 verbunden ist. In das Fallrohr 56 ist eine bündig mit seiner Oberseite abschließende, verstellbare Weiche 57 eingesetzt. Neben dem Fallrohr befindet sich ein Stapelbehälter 58 für gleichwertige Münzen 18.

Dem Stapelbehälter 58 ist eine Entnahmeeinrichtung 59 für die oberste Münze 18 aus dem Stapelbehälter 58 und deren Überleitung zu der Weiche 57 zugeordnet. In Abhängigkeit von der Stellung der Weiche 57 kann die Münze 18 entweder in das Fallrohr 56 oder in den Sammelbehälter 16 eingeleitet werden. Der Münzstapel innerhalb des Stapelbehälters 58 stützt sich auf einer Tragplatte 60 ab, die mittels einer nichtdargestellten Verfahreinrichtung in Richtung des Doppelpfeiles 61 auf- und abverfahrbar ist. Oberhalb des Stapelbehälters 58 ist ein Münzprüfer 62 der Geldverarbeitungseinrichtung angeordnet, über den der Stapelbehälter 58 mit Münzen beschickbar ist.

Der in Fig. 3 gezeigte verdrehbare, mit einer Ein-/Ausgabeöffnung 43 versehene Sammelbehälter 16 einer nicht erfindungsgemäßen Ausführung nimmt die Münzen 18 hochkant übereinanderstehend auf. Dieser Sammelbehälter 16 ist zwischen einer oberen Einfüllstellung und einer unteren Entleerstellung, der der zu der Ausgabeschale 8 führende Leitkanal 23 zugeordnet ist, verdrehbar. Der Ein-/Ausgabeöffnung 43 ist in der oberen Einfüllstellung eine die Münzen 18 in Hochkantstellung führende Leitschiene 63 zugeordnet, die mit einer einem Münzprüfer 64 nachgeordneten verstellbaren Weiche 65 einer Münzanlage 66 der Geldverarbeitungseinrichtung in Verbindung steht. Mittels der Weiche 65 können die Münzen 18 entweder über die Leitschiene 63 in den Sammelbehälter 16 oder über einen Verteiler 67 in Stapelbehälter 58 der Münzanlage 66 eingegeben werden. Den Stapelbehältern 58 ist eine Ausgabeeinrichtung 68 nachgeordnet, über die Münzen 18 der Ausgabeschale 8 zugeführt werden können. Bei der Ausführung nach Fig. 4, die im wesentlichen der Darstellung nach Fig. 3 entspricht, ist zwischen der Leitschiene 63 und der Weiche 65 ein Zwischenspeicher 69 für die Münzen 18 vorgesehen. Mit Hilfe des Zwischenspeichers 69 kann der Sammelbehälter 16 durch schlagartiges Öffnen des Zwischenspeichers 69 mit einer bestimmten Anzahl an Münzen 18 sehr schnell aufgefüllt werden. Alternativ ist es auch möglich, die Münzen 18 aus dem Zwischenspeicher 69 mittels einer zugeordneten Vereinzelungseinrichtung einzeln in den Sammelbehälter 16 zu befördern. Bei der Ausführung nach Fig. 5, die wiederum im wesentlichen der Darstellung nach Fig. 4 entspricht, steht das der Ein-/Ausgabeöffnung 43 des Sammelbehälters 6 abgewandte Ende der Leitschiene 63 mit einer als Bandförderer ausgebildeten Transporteinrichtung 28 für die Münzen 18 in Verbindung. Die Aufgabeseite der Transporteinrichtung 28 ist über eine Leitschiene 70 und einer nichtdargestellten Weiche an die Ausgabeeinrichtung 68 der Münzanlage 66 angeschlossen. Auf diese Weise können mittels der Ausgabeeinrichtung 68 Münzen 18 aus den Stapelbehältern 58 der Münzanlage 69 entweder in die Auszahlschale 8 oder über die Leitschiene 70, die Transporteinrichtung 28 sowie die Leitschiene 63 in den Sammelbehälter 16 befördert werden. Die in Fig. 6 veranschaulichte Ausführung entspricht im we-sentlichen derjenigen nach Fig. 5, wobei allerdings eine die Münzen 18 hochkantführende Leitrinne 71 in die Leitschiene 63 einmündet. Das andere Ende der Leitrinne 71 ist an einen Zwischenspeicher 69 angeschlossen, der über die verstellbare, dem Münzprüfer 64 der Münzanlage 66 nachgeordnete Weiche 65 mit Münzen 18 auffüllbar ist. Dies ermöglicht es, den Sammelbehälter 16 einerseits unmittelbar mit in den Münzprüfer 64 eingeworfenen Münzen 18 und andererseits mit Münzen 18 aus den Stapelbehältern 58 der Münzanlage 66 zu befüllen.

## Patentansprüche

1. Geld- und/oder mittels geldgleicher Werte betätigtes, rechnergesteuertes Unterhaltungsgerät mit einer Symbol-Spieleinrichtung, die auf Umlaufkörpern hinter zugehörigen Ablesefenstern eine über Gewinn oder Verlust entscheidende Symbolkombination anzeigt, und mit einer Geldverarbeitungseinrichtung, der eine Gewinn-Ausgabeeinrichtung zugeordnet ist, die mindestens einen Sammelbehälter (16) für Wertgegenstände (17) beliebiger Art umfaßt, dessen Füllhöhe von außen erkennbar ist und der mittels einer Transporteinrichtung (28) aus mindestens einem Speicherbehälter für die Wertgegenstände (17) befüllbar ist,
**dadurch gekennzeichnet, daß**
die Wertgegenstände im Sammelbehälter (16) als Gewinn bereitgehalten und im Gewinnfall ausgegeben werden.

2. Unterhaltungsgerät nach Anspruch 1, **dadurch gekennzeichnet, daß** der Sammelbehälter (16) aus mindestens aus einem der Geldverarbeitungseinrichtung unmittelbar zugeordneten, wertindividuellen Speicherbehälter (58) für Wertgegenstände (17), wie Münzen (18), Geldscheine, und/oder Token mittels der Transporteinrichtung (28) mit Wertgegenständen (17) auffüllbar ist.

3. Unterhaltungsgerät nach Anspruch 2, **dadurch gekennzeichnet, daß** dem wertindividuellen Stapelbehälter (58) eine Entnahmeeinrichtung (59) für den obersten Wertgegenstand (17) aus dem Stapelbehälter (58) zugeordnet ist, mit der die Wertgegenstände (17) in den Sammelbehälter (16) überführbar sind, wobei eine Verfahreinrichtung für den Stapel der Wertgegenstände (17) innerhalb des Stapelbehälters (58) vorgesehen ist.

4. Untehaltungsgerät nach Anspruch 3, **dadurch gekennzeichnet, daß** der Entnahmestelle der Wertgegenstände (17) aus dem Stapelbehälter (58) eine steuerbare Weiche (57) nachgeschaltet ist, über die die Wertgegenstände (17) entweder in den Sammelbehälter (16) oder in die Ausgabeschale (8) leitbar sind.

5. Unterhaltungsgerät nach einem der Ansprüche 1 bis 4, **dadurch gekennzeichnet, daß** ein Anteil der in die Geldverarbeitungseinrichtung eingeworfenen Wertgegenstände (17), wie Münzen (18), Geldscheine und/oder Token, über eine Weiche (57) nicht in die Stapelbehälter (58) der Geldverarbeitungseinrichtung, sondern in den Sammelbehälter (16) eingeleitet wird.

6. Unterhaltungsgerät nach Anspruch 5, **dadurch gekennzeichnet, daß** der dem Prüfer (64) der Geldverarbeitungseinrichtung nachgeschalteten Weiche (65) ein Zwischenspeicher (69) nachgeordnet ist, aus dem die Wertgegenstände (17) durch entsprechendes Öffnen desselben schlagartig oder mittels einer zugehörigen Vereinzelungseinrichtung in den Sammelbehälter (16) überführbar sind.

7. Unterhaltungsgerät nach einem der Ansprüche 1 bis 4, **dadurch gekennzeichnet, daß** ein Anteil der in die Geldverarbeitungseinrichtung eingeworfenen Wertgegenstände (17), wie Münzen (18), Geldscheine und/oder Token über eine der Ausgabeeinrichtung (68) der Geldverarbeitungseinrichtung zugeordnete Transporteinrichtung (28) mit vorgeschalteter Weiche in den Sammelbehälter (16) eingeleitet wird.

8. Unterhaltungsgerät nach einem der Ansprüche 1 bis 4, **dadurch gekennzeichnet, daß** ein Anteil der in die Geldverarbeitungseinrichtung eingeworfenen Wertgegenstände (17), wie Münzen (18), Geldscheine und/oder Token, über eine dem Prüfer (64) nachgeordnete Weiche (65) mit oder ohne nachgeord-netem Zwischenspeicher (69) und eine der Ausgabe-einrichtung (68) der Geldverarbeitungseinrichtung zugeordnete Transporteinrichtung (28) mit vorgeschalteter Weiche in den Sammelbehälter (16) überführbar ist.

9. Unterhaltungsgerät nach einem der Ansprüche 1 bis 8, **dadurch gekennzeichnet, daß** die Transporteinrichtung (28) als Einfach- oder als Doppelbandförderer oder als Schaufelförderer ausgebildet ist.

10. Unterhaltungsgerät nach einem der Ansprüche 1 bis 9, **dadurch gekennzeichnet, daß** der Zwischenspeicher (69) als Hopper oder Röhrenspeicher ausgebildet ist.

11. Unterhaltungsgerät nach einem der Ansprüche 1 bis 10, **dadurch gekennzeichnet, daß** der Sammelbehälter (16) in Abhängigkeit von dem Auftreten eines bestimmten Symbols (6) oder einer bestimmten Symbolkombination in den Ablesefenstern (4) der Symbol-Spieleinrichtung (1) mit mindestens einem Wertgegenstand (17) auffüllbar ist.

12. Unterhaltungsgerät nach einem der Ansprüche 1 bis 11, **dadurch gekennzeichnet, daß** der Sammelbehälter (16) mit Wertgegenständen (17) bis zu einem vorgegebenen oder zufallsgesteuert festgelegten Gesamtwertbetrag aufgefüllt wird.

## Claims

1. Coin-operated and/or coin-equivalent-operated, computer-controlled amusement apparatus having a symbol gaming device which indicates a symbol combination deciding on win or loss on revolving elements behind associated read-out windows, and having a money processing device which is assigned to a winnings output device which comprises at least one collecting container (16) for objects of value (17) of any desired kind, whose filling level can be detected from outside and which can be filled by means of a transport device (28) from at least one storage container for the objects of value (17), **characterized in that** the objects of value are kept ready as winnings in the collecting container (16) and are output in the event of a win.

2. Amusement apparatus according to Claim 1, **characterized in that** the collecting container (16) can be filled with objects of value (17) by means of the transport device (28) from at least one individual-value stacking container (58) which is associated directly with the money processing device and is intended for objects of value (17) such as coins (18), bank notes and/or tokens.

3. Amusement apparatus according to Claim 2, **characterized in that** the individual-value stacking container (58) is assigned a removal device (59) for the uppermost object of value (17) from the stacking container (58), with which device the objects of value (17) can be transferred into the collecting container (16), a device for moving the stack of objects of value (17) within the stacking container (58) being provided.

4. Amusement apparatus according to Claim 3, **characterized in that** the removal point of the objects of value (17) from the stacking container (58) is connected downstream of a controllable diverter (57), via which the objects of value (17) can be guided either into the collecting container (16) or into the output tray (8).

5. Amusement apparatus according to one of Claims 1 to 4, **characterized in that** a proportion of the objects of value (17) put into the money processing device, such as coins (18), bank notes and/or tokens, are led via a diverter (57) into the collecting container (16) rather than into the stacking container (58) of the money processing device.

6. Amusement apparatus according to Claim 5, **characterized in that** an intermediate store (69) is arranged downstream of the diverter (65) which is connected downstream of the checker (64) of the money processing device, from which intermediate store, by appropriate opening of the same, the objects of value (17) can be transferred into the collecting container (16) abruptly or by means of an associated separating device.

7. Amusement apparatus according to Claims 1 to 4, **characterized in that** a proportion of the objects of value (17) put into the money processing device, such as coins (18), bank notes and/or tokens, are led into the collecting container (16) via a transport device (28) associated with the output device (68) of the money processing device and having a diverter connected upstream.

8. Amusement apparatus according to one of Claims 1 to 4, **characterized in that** a proportion of the objects of value (17) put into the money processing device, such as coins (18), bank notes and/or tokens, can be transferred into the collecting container (16) via a diverter (65) which is arranged downstream of the checker (64), with or without an intermediate store (69) connected downstream, and a transport device (28) with upstream diverter assigned to the output device (68) of the money processing device.

9. Amusement apparatus according to one of Claims 1 to 8, **characterized in that** the transport device (28) is constructed as a single or double belt conveyer or as a bucket conveyer.

10. Amusement apparatus according to one of Claims 1 to 9, **characterized in that** the intermediate store (69) is constructed as a hopper or tube store.

11. Amusement apparatus according to one of Claims 1 to 10, **characterized in that** the collecting container (16) can be filled up with at least one object of value (17) on the basis of the occurrence of a specific symbol (6) or a specific symbol combination in the read-out windows (4) of the symbol gaming device (1).

12. Amusement apparatus according to one of Claims 1 to 11, **characterized in that** the collecting container (16) is filled up with objects of value (17) up to a total value which is predefined or defined under random control.

## Revendications

1. Appareil de divertissement commandé par ordinateur et actionné au moyen de pièces de monnaie et/ou de valeurs analogues aux pièces de monnaie, comportant un dispositif de jeu à symboles qui affiche une combinaison de symboles décidant d'un gain ou d'une perte sur des corps en révolution derrière des fenêtres de lecture associées, et comportant un dispositif de traitement de monnaie auquel est associé un dispositif distributeur de gain qui comprend au moins un récipient collecteur (16) destiné à des objets de valeur (17) de type quelconque, dont la hauteur de remplissage est reconnaissable de l'extérieur et qui est susceptible d'être rempli au moyen d'un dispositif de transport (28) à partir d'au moins un récipient accumulateur pour les objets de valeur (17),
**caractérisé en ce que** les objets de valeur dans le récipient collecteur (16) sont maintenus disponibles à titre de gain et distribués en cas de gain.

2. Appareil de divertissement selon la revendication 1, **caractérisé en ce que** le récipient collecteur (16) est susceptible d'être rempli avec des objets de valeur (17) au moyen du dispositif de transport (28) à partir d'au moins un récipient d'empilement (58) à valeurs individuelles qui est associé directement au dispositif de traitement de monnaie et qui est destiné à des objets de valeur (17), tels que des pièces (18), des billets de banque et/ou des jetons.

3. Appareil de divertissement selon la revendication 2, **caractérisé en ce qu'**au récipient d'empilement (58) à valeurs individuelles est associé un dispositif de prélèvement (59) pour l'objet de valeur le plus haut (17) hors du récipient d'empilement (58), au moyen duquel les objets de valeur (17) peuvent être transférés jusque dans le récipient collecteur (16), un dispositif de déplacement pour la pile d'objets de valeur (17) étant prévu à l'intérieur du récipient d'empilement (58).

4. Appareil de divertissement selon la revendication 3, **caractérisé en ce qu'**en aval de l'emplacement de prélèvement des objets de valeur (17) hors du récipient d'empilement (58) est prévu un aiguillage commandé (57) via lequel les objets de valeur (17) peuvent être amenés soit dans le récipient collecteur (16) soit dans la rigole de distribution (8).

5. Appareil de divertissement selon l'une des revendications 1 à 4, **caractérisé en ce qu'**une proportion des objets de valeur (17) introduits dans le dispositif de traitement de monnaie, tels que des pièces (18), des billets de banque et/ou des jetons, est amenée via l'aiguillage (57) non pas dans les récipients d'empilement (58) du dispositif de traitement de monnaie, mais dans le récipient collecteur (16).

6. Appareil de divertissement selon la revendication 5, **caractérisé en ce qu'**en aval de l'aiguillage (65) branché en aval du contrôleur (64) du dispositif de traitement de monnaie est agencé un accumulateur intermédiaire (69) à partir duquel, par une ouverture correspondante de celui-ci, les objets de valeur (17) peuvent être transférés soit brusquement soit au moyen d'un dispositif d'individualisation associé jusque dans le récipient collecteur (16).

7. Appareil de divertissement selon l'une des revendications 1 à 4, **caractérisé en ce qu'**une proportion des objets de valeur (17) introduits dans le dispositif de traitement de monnaie, tels que des pièces (18), des billets de banque et/ou des jetons, est amenée jusque dans le récipient collecteur (16) via un dispositif de transport (28) qui comporte un aiguillage branché en amont et qui est associé au dispositif de distribution (68) du dispositif de traitement de monnaie.

8. Appareil de divertissement selon l'une des revendications 1 à 4, **caractérisé en ce qu'**une proportion des objets de valeur (17) introduits dans le dispositif de traitement de monnaie, tels que des pièces (18), des billets de banque et/ou des jetons, peut être transférée jusque dans le récipient collecteur (16) via un aiguillage (65) agencé en aval du contrôleur (64) et pourvu ou dépourvu d'accumulateur intermédiaire (69) agencé en aval et via un dispositif de transport (28) associé au dispositif de distribution (68) du dispositif de traitement de monnaie et comportant un aiguillage branché en amont.

9. Appareil de divertissement selon l'une des revendications 1 à 8, **caractérisé en ce que** le dispositif de transport (28) est réalisé sous forme de convoyeur à bande simple ou double ou sous forme de convoyeur à aubes.

10. Appareil de divertissement selon l'une des revendications 1 à 9, **caractérisé en ce que** l'accumulateur intermédiaire (69) est réalisé sous forme de trémie ou d'accumulateur tubulaire.

11. Appareil de divertissement selon l'une des revendications 1 à 10, **caractérisé en ce que** le récipient collecteur (16) est susceptible d'être rempli avec au moins un objet de valeur (17) en fonction de l'apparition d'un certain symbole (6) ou d'une certaine combinaison de symboles dans les fenêtres de lecture (4) du dispositif de jeu à symboles (1).

12. Appareil de divertissement selon l'une des revendications 1 à 11, **caractérisé en ce que** le récipient collecteur (16) est rempli avec des objets de valeur (17) jusqu'à un montant total prédéterminé ou déterminé par commande aléatoire.
